# EUROPÄISCHE PATENTSCHRIFT

(11) **EP 1 789 299 B1**
(45) Veröffentlichungstag und Bekanntmachung des Hinweises auf die Patenterteilung: **09.04.2008**
(21) Anmeldenummer: 05739500.6
(22) Anmeldetag: 11.04.2005
(51) Int. Cl.: B61D 15/00, E01B 37/00

(54) **INSTANDHALTUNGSFAHRZEUG**
MAINTENANCE VEHICLE
VEHICULE DE MAINTENANCE

(30) Priorität: 03.09.2004 DE 202004013732 U
(43) Veröffentlichungstag der Anmeldung: 30.05.2007
(73) Patentinhaber: Robel Bahnbaumaschinen GmbH, 83395 Freilassing (DE)
(72) Erfinder: HECHENBERGER, Peter, A-6382 Kirchdorf (AT); MAYERL, Stefan, A-5121 Ernsting-Ostermiething (AT)
(86) Internationale Anmeldenummer: PCT/EP2005/003774
(87) Internationale Veröffentlichungsnummer: WO 2006/027030

(56) Entgegenhaltungen:
- EP-A- 1 369 330
- DE-A1- 19 532 511
- DE-C- 943 296
- DE-U1- 9 206 335

## Beschreibung

Die Erfindung betrifft ein Instandhaltungsfahrzeug mit zwei sich in Fahrzeuglängsrichtung erstreckenden, durch Antriebe in Richtung einer Achse von Schienenfahrwerken zueinander distanzierbaren und einander gegenüber liegenden, einen Arbeitsraum einschließenden Fahrzeugbegrenzungen, die jeweils aus einer Fahrzeugseitenwand und einer mit dieser verbundenen und einen Winkel α einschließenden Dachfläche gebildet sind.

Ein derartiges Fahrzeug ist bereits durch EP 1 369 330 A1 bekannt. Dieses eignet sich jedoch nicht zur Eingliederung in einen Zugverband.

Durch DE 92 06 335U1 ist ein schienengebundenes Trägerfahrzeug mit einem nach oben gekröpft ausgebildeten Maschinenrahmen bekannt. Durch diese Rahmenausbildung besteht die Möglichkeit, Infrarot-Strahler von einer mittigen Überstellposition in eine außerhalb des Gleises befindliche Arbeitsposition zur Bekämpfung von Pflanzenwuchs zu verschwenken.

Die Aufgabe der vorliegenden Erfindung liegt nun in der Schaffung eines Fahrzeuges der gattungsgemäßen Art, das problemlos in einen Zugverband eingeordnet werden kann.

Erfindungsgemäß wird diese Aufgabe mit einer Maschine der eingangs genannten Art durch die im Kennzeichen von Anspruch 1 angeführten Merkmale gelöst.

Mit dem mittigen und nach oben gekröpften Fahrzeugrahmen ist die erforderliche Steifigkeit in Fahrzeuglängsrichtung für die Eingliederung in einen Zugverband gegeben, wobei der Arbeitsraum in keiner Weise eingeschränkt und die beiden Fahrzeughälften ungehindert querverstellbar sind.

Weitere Vorteile und Ausbildungen der Erfindung ergeben sich aus den weiteren Ansprüchen und der Zeichnung.

Im folgenden wird die Erfindung anhand von in der Zeichnung dargestellten Ausführungsbeispielen näher beschrieben.

Es zeigen:
Fig. 1 und 3 je eine vereinfachte Seitenansicht eines Instandhaltungsfahrzeuges, und
Fig. 2 einen vergrößerten Querschnitt durch das Fahrzeug gemäß der Schnittlinie II in Fig. 1.

Ein in den Fig. 1 bis 3 ersichtliches Instandhaltungsfahrzeug 1 weist einen sich in Fahrzeuglängsrichtung 2 erstreckenden Fahrzeugrahmen 3 auf, der sich je an einem Ende 4 auf einem Achsen 7 aufweisenden Schienenfahrwerk 5 abstützt. Der Fahrzeugrahmen 3 weist zwischen den beiden Schienenfahrwerken 5 einen nach oben gekröpften Rahmenabschnitt 6 auf und ist bezüglich der Achse 7 mittig auf den Schienenfahrwerken 5 positioniert. Die Kröpfung ist zweckmäßigerweise derart dimensioniert, dass sich Arbeitskräfte auf einem Gleis 20 ungehindert aufrecht bewegen können.

Wie insbesondere in Fig. 2 ersichtlich, ist der Rahmenabschnitt 6 im Querschnitt auf einen Längsträger reduziert ausgebildet und in seinem oberen Bereich mit zwei voneinander getrennten und in Fahrzeugquererrichtung einander gegenüberliegenden Fahrzeugbegrenzungen 8 verbunden. Diese setzt sich jeweils aus einer in Fahrzeuglängsrichtung 2 sowie in der Vertikalen verlaufenden Fahrzeugseitenwand 10 und einer mit dieser verbundenen Dachfläche 11 zusammen, die beide einen Winkel α von etwa 90° bis etwa 150° miteinander einschließen.

Jede Fahrzeugbegrenzung 8 ist ausschließlich mit ihrer Dachfläche 11 mit dem Rahmenabschnitt 6 verbunden und durch Antriebe 12 in Richtung der Achsen 7 querverschiebbar. Damit kann ein durch die beiden Fahrzeugseitenwände 10 begrenzter Arbeitsraum 13 im Bereich einer Baustelle unter Beaufschlagung der Antriebe 12 verbreitert werden (s. strichpunktierte Linien in Fig. 2). An der Unterseite des Rahmenabschnittes 6 ist eine in Fahrzeuglängsrichtung 2 verlaufende Schiene 22 befestigt, an der schwere Hebe- und Arbeitsvorrichtungen 23 verschiebbar gelagert sind. Diese werden ebenso wie die genannten Antriebe 12 durch Hydraulik- und Stromleitungen 14 mit Energie versorgt, die an eine nicht näher dargestellte, an das Fahrzeug 1 ankuppelbare Zugmaschine anschließbar sind.

Wie in Fig. 3 dargestellt, können alternativ auch ein eigener Fahrantrieb 15 sowie eine Fahrkabine 16 vorgesehen sein. Zwischen Fahrkabine 15 und dem durch die beiden Fahrzeugbegrenzungen 8 gebildeten Arbeitsraum 13 ist ein mit einem Geländer 17 abgesicherter Verbindungsgang 18 angeordnet. Damit ist ein gefahrloses Betreten der Fahrkabine 15 bzw. des Arbeitsraumes. 13 durch das Bedienungspersonal möglich. Zur Eingliederung in einen Zugverband sind Zug- und Stoßvorrichtungen 19 sowie Bremsvorrichtungen 21 vorgesehen.

## Patentansprüche

1. Instandhaltungsfahrzeug (1) mit zwei sich in Fahrzeuglängsrichtung erstreckenden, durch Antriebe (12) in Richtung einer Achse (7) von Schienenfahrwerken (5) zueinander distanzierbaren und einander gegenüber liegenden, einen Arbeitsraum (13) einschließenden Fahrzeugbegrenzungen (8), die jeweils aus einer Fahrzeugseitenwand (10) und einer mit dieser verbundenen und einen Winkel α einschließenden Dachfläche (11) gebildet sind, **dadurch gekennzeichnet, dass** zwei in Fahrzeuglängsrichtung voneinander distanzierte Schienenfahrwerke (5) durch einen in Bezug auf diese sowie in Richtung der Achse (7) mittig positionierten Fahrzeugrahmen (3) miteinander verbunden sind, der einen zwischen den beiden Schienenfahrwerken (5) nach oben gekröpften Rahmenabschnitt (6) aufweist, auf dem beide Fahrzeugbegrenzungen (8) abgestützt sind.

2. Fahrzeug nach Anspruch 1, **dadurch gekennzeichnet, dass** einem Schienenfahrwerk (5) ein Fahrantrieb (15) zugeordnet ist.

3. Fahrzeug nach Anspruch 1 oder 2, **dadurch gekennzeichnet, dass** an einem Ende (4) des Fahrzeugrahmens (3) eine Fahrkabine (16) vorgesehen ist.

4. Fahrzeug nach Anspruch 3, **dadurch gekennzeichnet, dass** zwischen Fahrkabine (16) und dem durch die Fahrzeugbegrenzungen (8) gebildeten Arbeitsraum (13) ein Verbindungsgang (18) zum Betreten der Fahrkabine (16) bzw. des Arbeitsraumes (13) durch Bedienungspersonal vorgesehen ist.

5. Fahrzeug nach einem der Ansprüche 1 bis 4, **dadurch gekennzeichnet, dass** am gekröpften Rahmenabschnitt (6) eine in Fahrzeuglängsrichtung verlaufende Schiene (22) zur verschiebbaren Lagerung von Hebe- und Arbeitsvorrichtungen (23) vorgesehen ist.

## Claims

1. A maintenance vehicle (1) having two vehicle boundaries (8), enclosing a work space (13), which extend in the longitudinal direction of the vehicle and are positioned opposite one another and designed to be distanced from one another by means of drives (12) in the direction of an axis (7) of on-track undercarriages (5), the vehicle boundaries (8) being formed in each case by a vehicle side wall (10) and a roof plane (11) connected thereto and enclosing an angle α, **characterized in that** two on-track undercarriages (5), spaced from one another in the longitudinal direction of the vehicle, are connected to one another by means of a vehicle frame (3) which is positioned centrally with respect to said on-track undercarriages (5) and the direction of the axis (7), the vehicle frame (3) comprising, between the two on-track undercarriages (5), an upwardly recessed frame section (6) on which the two vehicle boundaries (8) are supported.

2. A vehicle according to claim 1, **characterized in that** a motive drive (15) is associated with an on-track undercarriage (5).

3. A vehicle according to claim 1 or 2, **characterized in that** a driver's cab (16) is provided at one end (4) of the vehicle frame (3).

4. A vehicle according to claim 3, **characterized in that**, between the driver's cab (16) and the work space (13) formed by the vehicle boundaries (8), a connecting passage (18) is provided for working personnel to enter the driver's cab (16) or the work space (13).

5. A vehicle according to one of claims 1 to 4, **characterized in that** a rail (22), extending in the longitudinal direction of the vehicle, for displaceable support of lifting- and working devices (23) is provided on the recessed frame section (6).

## Revendications

1. Véhicule d'entretien (1) comportant deux limitations de véhicule (8) s'étendant dans la direction longitudinale du véhicule, pouvant être écartées l'une de l'autre par des entraînements (12) dans la direction d'un essieu (7) de mécanismes de roulement ferroviaires (5) et se situant en face l'une de l'autre, incluant une zone de travail (13), lesquelles sont formées à chaque fois d'une paroi latérale de véhicule (10) et d'une surface de toit (11) reliée à celle-ci et incluant un angle α, **caractérisé en ce que** deux mécanismes de roulement ferroviaires (5) écartés l'un de l'autre dans la direction longitudinale du véhicule sont reliés ensemble par un châssis de véhicule (3) positionné au milieu par rapport à eux et dans la direction de l'essieu (7), qui présente une section de châssis (6) coudée vers le haut entre les deux mécanismes de roulement ferroviaires (5) sur laquelle les deux limitations de véhicule (8) sont appuyées.

2. Véhicule selon la revendication 1, **caractérisé en ce qu'**un organe de translation (15) est associé à un mécanisme de roulement ferroviaire (5).

3. Véhicule selon la revendication 1 ou 2, **caractérisé en ce qu'**une cabine de roulement (16) est prévue à une extrémité (4) du châssis de véhicule (3).

4. Véhicule selon la revendication 3, **caractérisé en ce qu'**une galerie de jonction (18) pour que le personnel de desserte pénètre dans la cabine de roulement (16) ou dans la zone de travail (13) est prévue entre la cabine de roulement (16) et la zone de travail (13) formée par les limitations de véhicule (8).

5. Véhicule selon l'une quelconque des revendications 1 à 4, **caractérisé en ce qu'**un rail (22) s'étendant dans la direction longitudinale du véhicule est prévu sur la section de châssis coudée (6) pour l'entreposage mobile de dispositifs de levage et de travail (23).
